# EUROPÄISCHE PATENTSCHRIFT

(11) **EP 2 501 640 B1**
(45) Veröffentlichungstag und Bekanntmachung des Hinweises auf die Patenterteilung: **30.10.2013**
(21) Anmeldenummer: 10779780.5
(22) Anmeldetag: 15.11.2010
(51) Int. Cl.: B66D 3/26, B66D 1/28

(54) **GRUNDRAHMEN EINES HEBEZEUGES, INSBESONDERE SEILZUGES**
BASE FRAME FOR A LIFTING APPARATUS, ESPECIALLY A CABLE TRACTION MECHANISM
CADRE DE BASE D'UN ENGIN DE LEVAGE, EN PARTICULIER D'UN SYSTÈME DE TRACTION PAR CÂBLE

(30) Priorität: 21.11.2009 DE 102009054225
(43) Veröffentlichungstag der Anmeldung: 26.09.2012
(73) Patentinhaber: Demag Cranes & Components GmbH, 58300 Wetter (DE)
(72) Erfinder: IMBUSCH, Gereon, 40822 Mettmann (DE); KOHLENBERG, Thomas, 33102 Paderborn (DE); SCHULTE, Franz, 58313 Herdecke (DE); ZHAO, Dingyuan, Shanghai 200336 (CN); SUI, Wenke, Shanghai 200061 (CN); WANG, Liming, Shanghai 200231 (CN)
(74) Vertreter: Moser & Götze
(86) Internationale Anmeldenummer: PCT/EP2010/067489
(87) Internationale Veröffentlichungsnummer: WO 2011/061150

(56) Entgegenhaltungen:
- DE-A1- 4 310 770
- DE-A1- 19 602 927
- DE-B3-102005 029 113
- FR-A1- 2 928 637
- JP-U- 48 056 761
- US-A- 5 947 450
- US-A1- 2009 308 826

## Beschreibung

Die Erfindung betrifft ein Hebezeug, insbesondere einen Seilzug, mit einem mindestens zwei Grundplatten aufweisenden Grundrahmen, mit mindestens zwei ein erstes Trägerende und ein gegenüberliegendes zweites Trägerende aufweisenden Längsträgern, die die Grundplatten miteinander verbinden und voneinander beabstanden.

Aus der deutschen Patentanmeldung DE 43 10 770 A1 ist bereits eine Motorseilwinde für Hubarbeiten im Theater bekannt. Diese Motorseilwinde wird von einem elektrischen Antriebsmotor angetrieben, der über ein Getriebe auf eine Seiltrommel wirkt. Das Getriebe ist zusammen mit zwei Bremsen innerhalb der Seiltrommel angeordnet. Die Seiltrommel ist beidendig in einem Grundrahmen gelagert, der im Wesentlichen aus zwei voneinander beabstandeten und parallel zueinander ausgerichteten Grundplatten besteht. Die Grundplatten haben jeweils eine im Wesentlichen rechteckige Form und sind über vier parallel zur Längsachse der Seiltrommel ausgerichtete Längsträger miteinander befestigt. Die Längsträger sind als Distanzrohre ausgebildet, die jeweils mittels eines innerhalb des Distanzrohres geführten Zugankers und endseitig hieran aufgeschraubten Gewindemuttern mit den Grundplatten in deren Eckbereichen verbunden sind. Die planen Endflächen der Distanzrohre liegen hierbei an den Innenseiten der Grundplatten im Bereich von Durchgangsbohrungen für die Zuganker an.

Des Weiteren sind in der Beschreibungseinleitung der deutschen Patentanmeldung DE 196 02 927 A1 Hebezeuge, insbesondere elektrische Seilwinden, beschrieben, die modular aus den Baugruppen Elektrik, Motor, Getriebe, Seiltrommel, Tragmittel und Grundrahmen aufgebaut sind. Die einzelnen Baugruppen sind in einer Vielzahl von Kombinationen zusammenbaubar. An dem Grundrahmen sind die Hauptbaugruppen des Hebezeuges befestigt, insbesondere ist dort die Seiltrommel gelagert. Der Grundrahmen besteht mindestens aus zwei Grundplatten, die mit Abstand parallel zueinander angeordnet und über Längsträger miteinander verbunden sind. Je Stirnplatte sind mindestens drei Schraubverbindungen zur Anbindung der Längsträger hieran vorgesehen.

Die deutsche Patentanmeldung DE 196 02 927 A1 selbst betrifft einen Grundrahmen für Seilwinden, der sich durch einen verringerten Montageaufwand und ein geringeres Gewicht auszeichnen soll. Der Grundrahmen besteht im Wesentlichen aus den beiden Grundplatten, die über einen oberen und einen unteren u-förmigen Längsträger und ein parallel hierzu mit der Drehachse der Seiltrommel zusammen fallendes Zugelement miteinander verbunden sind. Das Zugelement ist aus Vollmaterial, an dessen gegenüberliegenden Enden unter Ausbildung eines Absatzes Gewindeabschnitte angeordnet sind. An einer Seite wird das Zugelement mit seinem Gewindeabschnitt in ein zentral in einer Grundplatte angeordnetes Innengewinde eingeschraubt und liegt mit seinem ringförmigen Absatz über eine Scheibe an der planen Innenseite der Grundplatte an. An der gegenüberliegenden Grundplatte ist zentral eine Durchgangsbohrung vorgesehen, die stufig zur Ausbildung einer ringförmigen Anlagefläche für die Aufnahme des Absatzes des Rohres am Anfang des Gewindestangenabschnittes ausgebildet ist. Der Gewindestangenabschnitt ist durch die Durchgangsbohrung geführt und von außen über eine Gewindemutter mit der Außenseite der Grundplatte verspannt. Hierbei sind die beiden u-förmigen Längsträger in geeignete sacklochartige Aussparungen in den Innenseiten der Grundplatten eingesteckt und werden dort durch die von dem Zugmittel aufgebaute Spannkraft zwischen den Grundplatten gehalten.

Bei diesen Ausführungsformen nach dem Stand der Technik sind die Verbindungselemente zwischen den Grundplatten als Profile mit Vollrund- oder Rohrquerschnitt ausgebildet, deren Enden in entsprechende Bohrungen oder entsprechend bearbeitete Anlageflächen in den einander zugewandten Flächen der Grundplatten hinein ragen beziehungsweise dort anliegen. Eine Befestigung erfolgt dann über eine Schraubverbindung, die die Profile in deren Längsrichtung mit den Grundplatten verspannen. Diese Verbindungsstellen zwischen den Profilen und den Grundplatten können sowohl Axialkräfte in Richtung der Längsachse der Verbindungselemente bzw. der Seiltrommel als auch sogenannte Eckmomente übertragen. Unter Eckmomenten werden hier Momente verstanden, die beispielsweise durch eine Verwindung des Grundrahmens an den Verbindungsstellen zwischen Grundplatten und Verbindungselementen entstehen. Gleichzeitig wird über die Länge der Profile der exakte Abstand und die Parallelität zwischen den beiden Grundplatten innerhalb der gewünschten Toleranzen hergestellt.

Ferner ist aus dem deutschen Patent DE 10 2005 029 113 B3 ein Grundrahmen eines Hebezeuges bekannt, der wiederum zwei parallele und mit Abstand zueinander angeordnete Grundplatten aufweist. Die Grundplatten sind über Längsträger voneinander beabstandet und lösbar miteinander verbunden. Hierfür tauchen die Enden der Längsträger in Sacklochbohrungen in den zueinander zugewandten Innenseiten der Grundplatten ein und werden darin über Schrauben gegen eine Anlagefläche in den Sacklochbohrungen und somit quer zur Längsrichtung des Längsträgers gedrückt.

Die US 5 947 450 A beschreibt eine manuelle Seilwinde mit einem Grundrahmen, der aus zwei Grundplatten und rohrförmigen Längsträgern besteht. Die Grundplatten sind über die Längsträger voneinander beabstandet und hierbei über deren einander gegenüberliegenden Enden, die mit ihren Stirnflächen an den Innenseiten der Grundplatten anliegen und sich hieran abstützen, miteinander verbunden. Hierfür ist für jeden Längsträger eine Gewindestange vorgesehen, die durch den entsprechenden Längsträger und in den Grundplatten vorgesehene Durchgangsöffnungen hindurch gesteckt ist. An den einander gegenüberliegenden und an den Außenseiten der Grundplatten heraus ragenden Enden der Gewindestange sind Gewindemuttern aufgeschraubt, wodurch die zwischen den Stirnflächen der Längsträger und den Gewindemuttern angeordneten Grundplatten mit den Längsträgern verspannt werden.

Aus der JP 48 056761 U ist ein vergleichbarer Grundrahmen eines Hebezeugs mit hülsenförmigen Längsträgern und Gewindestangen bekannt. Hierbei sind jeder Gewindestange zwei Längsträger zugeordnet, die sich sowohl an der Innenseite der zugehörigen Grundplatte als auch an zwischen den Grundplatten angeordneten Aufhängeplatten abstützen.

Aus der FR 2 928 637 A1 ist ein Grundrahmen eines Hebezeugs bekannt, dessen zwei Grundplatten und die sich an den Innenseiten der Grundplatten abstützenden und diese voneinander beabstandenden rohrförmigen Längsträger über Schrauben miteinander verspannt sind.

Die US 2009/308826 A1 offenbart einen Grundrahmen eines Hebezeugs, dessen rohrförmige Längsträger mit zwei Grundplatten mittels rohrschellenartiger Halteelemente verspannt sind. Hierbei sind die Längsträger durch in Eckbereichen der Grundplatten befestigte Halteelemente hindurch gesteckt und über quer zur Längsachse des Längsträgers wirkende Schrauben festgeklemmt.

Die zuvor als Grundplatten bezeichneten Bauelemente des Hebezeugs können auch Gehäuseteile sein, die verschiedene Funktionen des Hebezeuges erfüllen. Beispielsweise dienen diese zur Befestigung des Hubantriebes, zur Lagerung der Seiltrommel, zum Anbau von Traversen für Teile der Seileinscherung, zur Aufnahme der elektrischen Ausrüstung, zur Fußbefestigung des Hebezeuges oder zur Anbringung von Fahrwerksteilen.

Hieraus ergibt sich, dass die Gewindemuttern oder -schrauben zur Befestigung der Längsträger mit dem Grundplatten oft schlecht zugänglich beispielsweise im Gehäuseinneren angeordnet sind. Auch müssen diese Verbindungsstellen häufig aus dem Gehäuse heraus verlagert werden, um eine Zugänglichkeit zu erreichen. Hierdurch wird eine Montage erschwert und die Gehäuse in Form der Grundplatten müssen unnötig vergrößert werden.

Der Erfindung liegt die Aufgabe zu Grunde, ein Hebezeug, insbesondere einen Seilzug, zu schaffen, das sich durch eine konstruktiv einfache Bauweise sowie einfache Montage, Demontage oder Umbau auszeichnet.

Diese Aufgabe wird durch ein Hebezeug, insbesondere einen Seilzug, mit den Merkmalen des Anspruches 1 gelöst. In den Unteransprüchen 2 bis 12 sind vorteilhafte Ausgestaltungen der Erfindung angegeben.

Erfindungsgemäß wird bei einem Hebezeug, insbesondere Seilzug, mit einem mindestens zwei Grundplatten aufweisenden Grundrahmen, mit mindestens zwei ein erstes Trägerende und ein gegenüberliegendes zweites Trägerende aufweisenden Längsträgern, die die Grundplatten miteinander verbinden und voneinander beabstanden, eine konstruktive einfache Bauweise, dadurch erreicht, dass das erste Trägerende und das zweite Trägerende der Längsträger an den Grundplatten in einem Betriebszustand des Hebezeuges derart lösbar befestigt sind und eine der mindestens zwei Grundplatten derart ausgebildet ist, dass die Längsträger im Zusammenhang mit einer Montage, Demontage oder einem Umbau des Grundrahmens in Richtung deren Längsachse und durch eine der mindestens zwei Grundplatten hindurch ein- oder ausbaubar sind, wofür in einer ersten Grundplatte der mindestens zwei Grundplatten Durchgangsöffnungen für die Durchführung der Längsträger im Zusammenhang mit der Montage oder Demontage des Grundrahmens angeordnet sind. Hierdurch wird der Vorteil erreicht, dass eine Art Basishebezeug hergestellt werden kann, der vor Ort in Bezug auf die Anordnung und die Anzahl der Längsträger zwischen den beiden Grundplatten leicht angepasst werden kann. Hierbei kann die Seiltrommel zwischen den beiden Grundplatten verbleiben. Dieser Vorteil wird auch bei einem Umbau des Hebezeuges erreicht. Auch lassen sich die Längsträger und die Grundplatten einfach mechanisch herstellen. Des Weiteren kann das Basishebezeug leicht an eine beliebige Anschlusskonstruktion angebaut werden, ohne Basishebezeug auflösen zu müssen. Die Einheit Grundplatten und Seiltrommel bleibt immer über mindestens eine Tragstange verbunden.

Eine formschlüssige Aufnahme der Längsträger in der zweiten Grundplatte wird dadurch erreicht, dass die Durchgangsöffnungen Durchgangsflächen aufweisen, die geringfügig größer als die Querschnittsfläche der Längsträger sind.

Die Stabilität des Grundrahmens in Längsrichtung wird dadurch erreicht, dass im Betriebszustand des Hebezeuges jeweils ein erstes Trägerende der Längsträger in eine der Durchgangsöffnungen eingesteckt und befestigt ist. Als Befestigungsart ist vorteilhafter Weise vorgesehen, dass im Betriebszustand des Hebezeuges das erste Trägerende der Längsträger über ein Halteelement in und gegen die Richtung der Längsachse des Längsträgers an der ersten Grundplatte festgelegt ist.

In bevorzugter Ausgestaltung ist vorgesehen, dass das Halteelement an einer Außenseite der ersten Grundplatte befestigt ist, das Halteelement eine Haltebohrung aufweist, in die das erste Trägerende hineinragt, und das erste Trägerende an dem Halteelement über ein Befestigungselement, insbesondere eine Schraube, festgelegt ist. Vorteilhafter Weise sind die Halteelemente für die Befestigung der Längsträger in Form eines Rahmen zusammen gefasst, in dem die Haltebohrungen für die Längsträger angeordnet sind.

An dem gegenüberliegenden zweiten Trägerende ist vorgesehen, dass in einer zweiten Grundplatte der mindestens zwei Grundplatten an deren Innenseite Sacklochöffnungen angeordnet sind, in die in dem Betriebszustand des Hebezeuges jeweils ein zweites Trägerende der Längsträger eingesteckt und befestigt ist. Hier können Sacklochöffnungen vorgesehen werden, da die Längsträger zu dem gegenüber liegenden Ende ausgebaut oder von dort eingebaut werden.

Als konstruktives Detail ist jedes zweites Trägerende der Längsträger über eine Schraube, die in Richtung der Längsache des Längsträgers ausgerichtet ist und sich an der Außenseite der zweiten Grundplatte abstützt, in der Sacklochöffnung befestigt.

Die Montage, Demontage und der Umbau wird dadurch erleichtert, dass die Schraube zum Lösen und Befestigen von einer Außenseite der zweiten Grundplatte zugänglich ist.

Vorteilhafter Weise ist vorgesehen, dass die Grundplatten rechteckförmig sind, in den Ecken eines gedachten Vierecks in den Grundplatten jeweils eine Sacklochöffnung beziehungsweise eine Durchgangsöffnung angeordnet ist.

Bevorzugt sind die Längsträger als Stangen mit einem runden Querschnitt ausgebildet und entsprechend haben die Durchgangsöffnungen und die Sacklochöffnungen einen runden Querschnitt.

In üblicher Weise ist vorgesehen, dass zwischen und an den Innenseiten der Grundplatten beidendig eine Seiltrommel gelagert ist, deren Drehachse parallel zu Längsachse der Längsträger ausgerichtet ist.

Nachfolgend wird ein Ausführungsbeispiel der Erfindung an Hand der Zeichnung näher erläutert. Es zeigen:
- Figur 1: eine perspektivische Ansicht eines erfindungsgemäßen Grundrahmens eines Seilzuges,
- Figur 2: eine Draufsicht von Figur 1 unter Weglassung der Seiltrommel und des Elektromotors,
- Figur 3: eine Detailansicht von Figur 2 aus dem Bereich der Befestigung eines Längsträgers an einer ersten Grundplatte des Grundrahmens und
- Figur 4: eine Detailansicht von Figur 2 aus dem Bereich der Befestigung eines Längsträgers an einer zweiten Grundplatte des Grundrahmens.

Die Figur 1 zeigt eine perspektivische Ansicht eines erfindungsgemäßen Seilzuges 1 einer Hebevorrichtung mit einer Seiltrommel 2, die in einem Grundrahmen 3 beidendig gelagert ist.

Der insgesamt quaderförmige Grundrahmen 3 besteht zu einem Teil aus einer ersten Grundplatte 4a und einer zweiten Grundplatte 4b, an deren einander zugewandten ersten und zweiten Innenseiten 4c und 4d die Seiltrommel 2 gelagert ist. Die Seiltrommel 2 ist um eine Drehachse D drehbar und wird von einem Elektromotor 2a über ein Getriebe 2b angetrieben. Die erste Grundplatte 4a und die zweite Grundplatte 4b sind jeweils quaderförmig beziehungsweise rechteckförmig ausgebildet.

Zu einem anderen Teil besteht der quaderförmige Grundrahmen 3 aus mehreren bis zu maximal vier Längsträgern, von denen in der Figur 1 ein erster Längsträger 5a, ein zweiter Längsträger 5b und ein dritter Längsträger 5c sichtbar sind. Über die Längsträger 5a, 5b, 5c werden die Grundplatten 4a, 4b voneinander beabstandet und miteinander verbunden. Hierbei sind die Längsträger 5a, 5b, 5c in den Ecken eines gedachten Vierecks in der ersten und zweiten Grundplatte 4a, 4b angeordnet. Bei der zweiten Grundplatte 4b sind die Längsträger 5a, 5b, 5c in den Eckbereichen der nahezu quadratischen Grundplatte 4b angeordnet. Die erste Grundplatte 4a weist gegenüber der zweiten Grundplatte 4b eine rechteckige Form auf, da diese zur Befestigung des Elektromotors 2a über den dritten Längsträger 5c und den nicht dargestellten möglichen vierten Längsträger hinaus verlängert ist. Entsprechender Weise sind der erste und zweite Längsträger 5a, 5b im Bereich der oberen Eckbereiche der ersten Grundplatte 4a angeordnet und der dritte Längsträger 5c und ein etwaiger vierter Längsträger im Bereich der Mitte und des Seitenrandes der ersten Grundplatte 4a angeordnet. Des Weiteren nimmt diese erste Grundplatte 4a im Bereich ihrer Außenseite 4e das Getriebe 2b auf, das die Seiltrommel 2 antriebsmäßig mit dem Elektromotor 2a verbindet.

Die Längsträger 5a, 5b sind als Stangen aus Vollmaterial ausgebildet und es sind je nach Einsatzfall des Seilzuges 1 zwei bis vier Längsträger 5a, 5b, 5c vorgesehen, die in ausgewählten oder allen Ecken der Grundplatten 4a, 4b angeordnet sind. Die Längsträger 5a, 5b, 5c haben die Aufgabe die Grundplatten 4a, 4b verwindungssteif miteinander zu verbinden und über die Länge der Längsträger 5a, 5b, 5c wird der gewünschte Abstand und die Parallelität zwischen den beiden Grundplatten 4a, 4b innerhalb der gewünschten Toleranzen erreicht. Im gezeigten Ausführungsbeispiel sind insgesamt drei Längsträger 5a, 5b, 5c vorgesehen, um ein Auf- und Abwickeln eines nicht dargestellten Seils von der Seiltrommel 2 nicht zu behindern. Die Längsträger 5a, 5b, 5c weisen jeweils ein erstes Trägerende 5d und ein gegenüberliegendes zweites Trägerende 5e auf. Die ersten Trägerenden 5d sind jeweils in der ersten Grundplatte 4a und die zweiten Trägerenden 5e jeweils in der zweiten Grundplatte 4b befestigt. Die spezielle Art der Befestigung der ersten Trägerenden 5d in der ersten Grundplatte 4a und der zweiten Trägerenden 5e in der zweiten Grundplatte 4b wird im Zusammenhang mit den Figuren 3 und 4 erläutert.

Die Figur 1 zeigt den Seilzug in einem sogenannten Betriebszustand, also nach einer erfolgten Montage der Längsträger 5a, 5b, 5c. In diesem Betriebszustand sind die Längsträger 5a, 5b, 5c mit ihren Längsachsen L parallel und seitlich versetzt zu der Drehachse D der Seiltrommel 2 ausgerichtet.

In der Figur 1 ist ein Seilzug 1 mit einem erfindungsgemäßen Grundrahmen 2 dargestellt. Ein derartiger Seilzug 1 kann als Basishebezeug Bestandteil eines Baukastensystems sein und durch Anbauelemente 18 in unterschiedlicher Weise verwendet werden. Als sogenannter Fußzug - wie in Figur 1 gezeigt - kann dieser an einem ortsfesten Bauteil befestigt werden. Hierfür werden entsprechende Anschlusselemente 18 an den Grundplatten 4a, 4b befestigt. Auch kann dieser Seilzug 1 Bestandteil einer Krankatze werden, in dem Fahnrverkskomponenten an den Grundplatten 4a, 4b befestigt werden. Als mögliche Krankatzenbauformen sind eine Unterflanschkrankatze, eine Einschienenkrankatze mit Anordnung des Seilzuges 1 neben der Schiene und eine Zweischienenkrankatze denkbar.

Entsprechender Weise haben die Grundplatten 4a, 4b neben der Lagerung der Seiltrommel 2 verschiedene weitere Funktionen wie beispielsweise den Elektroantrieb 2a zu tragen, Anbautraversen für Teile einer Seileinscherung aufzunehmen, elektrische Ausrüstung zu beherbergen, eine Fußbefestigung des Seilzuges zu ermöglichen oder Fahrwerksteile anzubringen.

Die Figur 2 zeigt eine Draufsicht auf den Seilzug gemäß Figur 1, wobei aus Gründen der Übersichtlichkeit die Seiltrommel 2, das Getriebe 2b und der Elektromotor 2a nicht dargestellt sind. Es ist ersichtlich, dass die beiden Grundplatten 4a, 4b an sich als Gussteile hergestellt sind und aus Gewichtsersparnisgründen einen nach außen offene topfförmige Gestalt mit einem ersten beziehungsweise zweiten Hohlraum 4g, 4h haben, in die Antriebs- oder Elektronikkomponenten des Seilzuges 1 untergebracht werden können. Wie zuvor ausgeführt befindet sich in dem ersten Hohlraum 4e die Verzahnungsteile des Getriebes 2b. Je nach Bedarf und Bauweise können die ersten und zweiten Hohlräume 4e, 4f mit einem Deckel verschlossen werden oder offen bleiben. Der erste Hohlraum 4e in der ersten Grundplatte 4a ist über einen ersten Deckel 6a verschlossen, der über ein rahmenförmiges Halteelement 7 an einer ersten Außenseite 4g der ersten Grundplatte 4a befestigt ist. Der zweite Hohlraum 4f in der zweiten Grundplatte 4b ist über einen zweiten Deckel 6b verschlossen, der direkt über ein rahmenförmiges Halteelement 7 an einer zweiten Außenseite 4h der zweiten Grundplatte 4b befestigt ist. Dieses Haltelement 7 kann auch quergeteilt, d.h. zweiteilig sein, um bei einem Auswechseln der Tragstangen 5a, 5b, 5c einen Teil der Tragstangen 5a, 5b, 5c in einem befestigten Zustand zu belassen, um dem Basishebezeug eine Grundstabilität zu belassen.

An Hand der Figuren 3 und 4 wird nun die Ausführung der Verbindung zwischen den Trägerenden 5d, 5e und den Grundplatten 4a, 4b näher erläutert.

Die Figur 3 zeigt eine Ausschnittsvergrößerung von Figur 2 aus dem Bereich der ersten Grundplatte 4a. Wie zuvor zur Figur 1 beschrieben, weist die erste Grundplatte 4a Befestigungsmöglichkeiten für insgesamt vier Längsträger 5a, 5b, 5c oder weniger als vier Längsträger 5a, 5b, 5c an vier verschiedenen Befestigungsorten auf. In der Figur 3 sind die beiden oberen und zwar der erste und der zweite Längsträger 5a, 5b zu erkennen. Um die Längsträger 5a, 5b mit ihrem ersten Trägerende 5d an der ersten Grundplatte 4a zu befestigen, sind in der ersten Grundplatte 4a im Bereich der gewünschten Befestigungsorte Durchgangsöffnungen 8 angeordnet. Da die Längsträger 5a, 5b, 5c als Stangen mit einem runden Querschnitt ausgebildet sind, weisen die Durchgangsöffnungen 8 einen Durchgangsquerschnittsfläche auf, die geringfügig größer ist als die Querschnittsfläche der Längsträger 5a, 5b, 5c. Die Längsträger 5a, 5b, 5c haben somit einen formschlüssigen Kontakt mit der ersten Grundplatte 4a. Die zentrale Durchgangsachse d der Durchgangsöffnung 8 fällt somit mit der Längsachse L der Längsträger 5a, 5b, 5c im Betriebszustand zusammen. Um das erste Trägerende 5d der Längsträger 5a, 5b, 5c in und entgegen der Längsachse L der Längsträger 5a, 5b, 5c festzuhalten, ist am äußeren Ende des ersten Trägerendes 5d der Durchmesser des Längsträger 5a, 5b, 5c unter Ausbildung einer ringförmigen Absatzfläche 5f und eines Zylinderansatzes 5g konzentrisch verjüngt. Des Weiteren ist in dem ersten Trägerende 5a ausgehend von der äußeren Stirnfläche 5h eine zentral in Richtung der Längsachse L der Längsträger 5a, 5b, 5c gerichtete Gewindebohrung 9 mit einem Innengewinde vorgesehen. Die Einstecktiefe des ersten Trägerendes 5a in die Durchgangsöffnung 8 ist so gewählt und somit der Abstand zwischen der ersten und der zweiten Grundplatte 4a, 4b, dass die Absatzfläche 5f mit der Außenseite 4e der ersten Grundplatte 4a fluchtet. Um den Längsträger 5a, 5b, 5c in dieser Position in Richtung der Längsachse L der Längsträger 5a, 5b, 5c gesehen zu halten, ist ein Halteelement 10 mit einer Haltebohrung 10a vorgesehen. Das Halteelement 10 ist als rechteckiger Rahmen mit vier Haltebohrungen 10a für jede der Durchgangsöffnungen 8 in der ersten Grundplatte 4a ausgebildet. Die Tiefe der Haltebohrungen 10a ist so gewählt, dass diese geringfügig länger ist als die Länge des Zylinderansatzes 5g des ersten Trägerendes 5d. Über eine erste Schraube 11, die von außen in die Gewindebohrung 9 eingeschraubt wird, kann somit ein in die Haltebohrung 10a eingesteckter Zylinderansatz 5g in dem Halteelement 10 befestigt werden. Hierbei wird das Halteelement 10 zwischen dem Kopf der ersten Schraube 11 und der Absatzfläche 5f des ersten Trägerendes 5d eingespannt. Zusätzlich ist zwischen dem Kopf der als Zylinderkopfschraube ausgebildeten Schraube 11 und der Außenseite des Halteelementes 10 eine Scheibe 12 angeordnet. Das plattenförmige Halteelement 10 an sich wird über nicht dargestellte Schrauben auf die Außenseite 4g der ersten Grundplatte 4a aufgeschraubt. Außerdem ist der Deckel 6a zum Verschließen des Hohlraums 4g in der ersten Grundplatte 4a von außen auf das Halteelement 10 geschraubt. Dieses Haltelement 10 kann auch quergeteilt, d.h. zweiteilig sein, um bei einem Auswechseln der Tragstangen 5a, 5b, 5c einen Teil der Tragstangen 5a, 5b, 5c in einem befestigten Zustand zu belassen, um dem Basishebezeug eine Grundstabilität zu belassen.

Durch die Art der Befestigung der ersten Trägerenden 5d in den Durchgangsöffnungen 8 über die Halteelemente 10 mit der Schraube 11 ist es möglich, nach Entfernen des Halteelementes 10 die Längsträger 5a, 5b, 5c aus der ersten Grundplatte 4a in Richtung deren Längsachse L heraus zu ziehen. Somit ist es möglich, ohne die Seiltrommel 2 zu entfernen, die Position oder Anzahl der Längsträger 5a, 5b, 5c zu verändern.

Des Weiteren ist der Figur 3 zu entnehmen, dass das erste Trägerende 5a der Längsträger 5a, 5b, 5c nicht einteilig ausgebildet ist, sondern eine Aufsteckhülse 13 aufweist, deren Außendurchmesser dem Außendurchmesser der Längsträger 5a, 5b, 5c entspricht. An dem äußeren freien Ende der Aufsteckhülse 13 ist dann der erste Zylinderansatz 5g und die erste Absatzfläche 5f vorgesehen. Um die Aufsteckhülse 13 mit dem Ende des Längsträgers 5a, 5b, 5c zu verbinden, ist an dem Ende des Längsträgers 5a, 5b, 5c ein zweiter Zylinderansatz 5h und eine zweite Absatzfläche 5i vorgesehen, auf die die Aufsteckhülse 13 aufgesetzt ist. Die Gewindebohrung 9 ist in dem Ende des Längsträgers 5a, 5b, 5c vorgesehen. In der Aufsteckhülse 13 befindet sich nur eine durchgehende Bohrung ohne Gewinde. Die aufgesteckte Aufsteckhülse 13 wird über die Schraube 11 an dem Ende des Längsträgers 5a, 5b, 5c befestigt.

In der Figur 4 ist eine Ausschnittsvergrößerung von Figur 2 aus dem Bereich der zweiten Grundplatte 4b gezeigt. Wie die erste Grundplatte 4a weist die zweite Grundplatte 4b Befestigungsmöglichkeiten für insgesamt vier Längsträger 5a, 5b, 5c oder weniger als vier Längsträger 5a, 5b, 5c an vier verschiedenen Befestigungsorten auf. Um die Längsträger 5a, 5b, 5c mit ihrem zweiten Trägerende 5e an der zweiten Grundplatte 4b zu befestigen, sind in der zweiten Grundplatte 4b im Bereich der gewünschten Befestigungsorte stufenlose Sacklochöffnungen 14 angeordnet, deren Querschnittsfläche geringfügig größer ist als die Querschnittsfläche der Längsträger 5a, 5b, 5c. Die Längsträger 5a, 5b, 5c haben somit einen formschlüssigen Kontakt mit der zweiten Grundplatte 4b. Die zentrale Achse e der Sacklochöffnungen 14 fällt mit der Längsachse L der Längsträger 5a, 5b, 5c im Betriebszustand zusammen. Um das zweite Trägerende 5e der Längsträger 5a, 5b, 5c in und entgegen der Längsachse L der Längsträger 5a, 5b, 5c in der Sacklochöffnung 14 festzuhalten, ist am äußeren Ende des ersten Trägerendes 5d der Durchmesser des Längsträger 5a, 5b, 5c unter Ausbildung einer dritten ringförmigen Absatzfläche 5j und eines dritten Zylinderansatzes 5k konzentrisch verjüngt. Des Weiteren ist in dem zweiten Trägerende 5b ausgehend von dessen äußeren Stirnfläche eine zentral eine in Richtung der Längsachse L der Längsträger 5a, 5b, 5c gerichtete Gewindebohrung 15 mit einem Innengewinde vorgesehen. Die Einstecktiefe des zweiten Trägerendes 5e in die Sacklochöffnung 14 ist so gewählt und somit der Abstand zwischen der ersten und der zweiten Grundplatte 4a, 4b, dass die dritte Absatzfläche 5j an der Innenseite 4c der zweiten Grundplatte 4b anliegt. Um den Längsträger 5a, 5b, 5c in dieser Position in Richtung der Längsachse L der Längsträger 5a, 5b, 5c gesehen zu halten, wird von der Außenseite 4f der zweiten Grundplatte 4f eine Schraube 16 durch eine zentral im Boden der Sacklochöffnung 14 mündende Bohrung 17 in die Gewindebohrung 15 des zweites Trägerendes 5e eingeschraubt. Der Kopf der als Sechskantkopfschraube ausgebildeten Schraube 16 ist, stützt sich somit an der Außenseite 4f der zweiten Grundplatte 4b ab.

In dem vorstehenden Ausführungsbeispiel sind die Längsträger 5a, 5b, 5c jeweils als dreiteilig mit äußeren Halteteilen 13a, 13b beschrieben worden. Grundsätzlich können die Längsträger 5a, 5b, 5c auch einteilig ausgebildet sein, um das erfindungsgemäße Ein- und Ausbauen in deren Längsrichtung zu erreichen.

### Bezugszeichenliste

- 1: Seilzug
- 2: Seiltrommel
- 2a: Elektromotor
- 2b: Getriebe
- 3: Grundrahmen
- 4a: erste Grundplatte
- 4b: zweite Grundplatte
- 4c: Innenseite der ersten Grundplatte 4a
- 4d: Innenseite der zweiten Grundplatten 4b
- 4e: Außenseite der ersten Grundplatte 4a
- 4f: Außenseite der zweiten Grundplatte 4b
- 4g: erster Hohlraum
- 4h: zweiter Hohlraum
- 5a: erster Längsträger
- 5b: zweiter Längsträger
- 5c: dritter Längsträger
- 5d: erstes Trägerende
- 5e: zweites Trägerende
- 5f: erste Absatzfläche
- 5g: erster Zylinderansatz
- 5h: zweite Absatzfläche
- 5i: zweiter Zylinderansatz
- 5j: dritte Absatzfläche
- 5k: dritter Zylinderansatz
- 6a: erster Deckel
- 6b: zweiter Deckel
- 7: Haltelement
- 8: Durchgangsöffnung
- 9: Gewindebohrung
- 10: Halteelement
- 10a: Haltebohrung
- 11: Schraube
- 12: Scheibe
- 13: Aufsteckhülse
- 14: Sacklochöffnung
- 15: Gewindebohrung
- 16: Schraube
- 17: Bohrung

- D: Drehachse
- E: Längsachse
- L: Längsachse

- d: Durchgangsachse
- e: Achse

## Patentansprüche

1. Hebezeug, insbesondere Seilzug (1), mit einem mindestens zwei Grundplatten (4a, 4b) aufweisenden Grundrahmen (3), mit mindestens zwei ein erstes Trägerende (5d) und ein gegenüberliegendes zweites Trägerende (5e) aufweisenden Längsträgern (5a, 5b, 5c), die die Grundplatten (4a, 4b) miteinander verbinden und voneinander beabstanden,
**dadurch gekennzeichnet,**
**dass** das erste Trägerende (5d) und das zweite Trägerende (5e) der Längsträger (5a, 5b, 5c) an den Grundplatten (4a, 4b) in einem Betriebszustand des Hebezeuges derart lösbar befestigt sind und eine der mindestens zwei Grundplatten (4a, 4b) derart ausgebildet ist, dass die Längsträger (5a, 5b, 5c) im Zusammenhang mit einer Montage, Demontage oder einem Umbau des Grundrahmens (3) in Richtung deren Längsachse (L) und durch eine der mindestens zwei Grundplatten (4a, 4b) hindurch ein- oder ausbaubar sind, wofür in einer ersten Grundplatte (4a) der mindestens zwei Grundplatten (4a, 4b) Durchgangsöffnungen (8) für die Durchführung der Längsträger (5a, 5b, 5c) im Zusammenhang mit der Montage oder Demontage des Grundrahmens (3) angeordnet sind.

2. Hebezeug nach Anspruch 1, **dadurch gekennzeichnet, dass** die Durchgangsöffnungen (8) Durchgangsflächen aufweisen, die geringfügig größer als die Querschnittsfläche der Längsträger (5a, 5b, 5c) ist.

3. Hebezeug nach Anspruch 1 oder 2, **dadurch gekennzeichnet, dass** im Betriebszustand des Hebezeuges jeweils ein erstes Trägerende (5d) der Längsträger (5a, 5b, 5c) in eine der Durchgangsöffnungen (8) eingesteckt und befestigt ist.

4. Hebezeug nach einem der Ansprüche 1 bis 3, **dadurch gekennzeichnet, dass** im Betriebszustand des Hebezeuges das erste Trägerende (5d) der Längsträger (5a, 5b, 5c) über ein Halteelement (10) in und gegen der Richtung der Längsachse (L) des Längsträgers (5a, 5b, 5c) an der ersten Grundplatte (4a) festgelegt ist.

5. Hebezeug nach Anspruch 4, **dadurch gekennzeichnet, dass** das Halteelement (10) an einer Außenseite (4e) der ersten Grundplatte (4a) befestigt ist, das Halteelement (10) eine Haltebohrung (10) aufweist, in die das erste Trägerende (5d) hineinragt, und das erste Trägerende (5d) an dem Halteelement (10) über ein Befestigungselement, insbesondere eine Schraube (11), festgelegt ist.

6. Hebezeug nach Anspruch 5, **dadurch gekennzeichnet, dass** das Halteelement (10) als Rahmen ausgebildet ist, in dem die Haltebohrungen (10a) für die Längsträger (5a, 5b, 5c) angeordnet sind.

7. Hebezeug nach einem der Ansprüche 1 bis 6, **dadurch gekennzeichnet, dass** in einer zweiten Grundplatte (4b) der mindestens zwei Grundplatten (4a, 4b) an deren Innenseite (4d) Sacklochöffnungen (14) angeordnet sind, in die in dem Betriebszustand des Hebezeuges jeweils ein zweites Trägerende (5e) der Längsträger (5a, 5b, 5c) eingesteckt und befestigt ist.

8. Hebezeug nach Anspruch 7, **dadurch gekennzeichnet, dass** jedes zweites Trägerende (5d) der Längsträger (5a, 5b, 5c) über eine Schraube (16), die in Richtung der Längsache (L) des Längsträgers (5a, 5b, 5c) ausgerichtet ist und sich an der Außenseite (4e) der zweiten Grundplatte (4b) abstützt, in der Sacklochöffnung (14) befestigt ist.

9. Hebezeug nach Anspruch 8, **dadurch gekennzeichnet, dass** die Schraube (16) zum Lösen und Befestigen von einer Außenseite (4f) der zweiten Grundplatte (4b) zugänglich ist.

10. Hebezeug nach einem der Ansprüche 1 bis 9, **dadurch gekennzeichnet, dass** die Grundplatten (4a, 4b) rechteckförmig sind, in den Ecken eines gedachten Vierecks, insbesondere Quadrates, in den Grundplatten (4a, 4b) jeweils eine Sacklochöffnung (14) beziehungsweise eine Durchgangsöffnung (8) angeordnet ist.

11. Hebezeug nach einem der Ansprüche 1 bis 10, **dadurch gekennzeichnet, dass** die Längsträger (5a, 5b, 5c) als Stangen mit einem runden Querschnitt ausgebildet sind.

12. Hebezeug nach einem der Ansprüche 1 bis 11, **dadurch gekennzeichnet, dass** zwischen und an den Innenseiten (4c, 4d) der Grundplatten (4a, 4b) beidendig eine Seiltrommel (2) gelagert ist, deren Drehachse (D) parallel zu Längsachse (L) der Längsträger (5a, 5b, 5c) ausgerichtet ist.

## Claims

1. Lifting apparatus, and in particular a cable traction unit (1), having a main frame (3) which has at least two main plates (4a, 4b), and having at least two longitudinal supporting ties (5a, 5b, 5c) which have a first end (5d) and an opposite second end (5e) and which connect the main plates (4a, 4b) together and are spaced apart from one another, **characterised in that** the first ends (5d) of the longitudinal supporting ties (5a, 5b, 5c) and the second ends (5e) thereof are releasably fastened in place when the lifting apparatus is in an operational state in such a way that, and one of the at least two main plates (4a, 4b) is so designed that, in connection with assembly, disassembly or conversion of the main frame (3), the longitudinal supporting ties (5a, 5b, 5c) can be inserted or removed, in the direction defined by their longitudinal axes (L), through one of the at least two main plates (4a, 4b), for which purpose there are arranged in a first main plate (4a) of the at least two main plates (4a, 4b) through-openings (8) for the longitudinal supporting ties (5a, 5b, 5c) to be passed through in connection with the assembly or disassembly of the main frame (3).

2. Lifting apparatus according to claim 1, **characterised in that** the through-openings (8) are of areas to be passed through which are slightly larger than the cross-sectional areas of the longitudinal supporting ties (5a, 5b, 5c).

3. Lifting apparatus according to claim 1 or 2, **characterised in that**, when the lifting apparatus is in the operational state, first ends (5d) of the longitudinal supporting ties (5a, 5b, 5c) are inserted and fastened in place in respective ones of the through-openings (8).

4. Lifting apparatus according to one of claims 1 to 3, **characterised in that**, when the lifting apparatus is in the operational state, the first ends (5d) of the longitudinal supporting ties (5a, 5b, 5c) are fixed to the first main plate (4a) in one direction defined by the longitudinal axes (L) of the longitudinal supporting ties (5a, 5b, 5c) and in the opposite direction therefrom by means of a holding member (10).

5. Lifting apparatus according to claim 4, **characterised in that** the holding member (10) is fastened to an outer side (4e) of the first main plate (4a), the holding member (10) has holding bores (10) into which the first ends (5d) of the longitudinal supporting ties (5a, 5b, 5c) project, and the first ends (5d) of the longitudinal supporting ties (5a, 5b, 5c) are fixed to the holding member (10) by means of a fastener and in particular a screw or bolt (11).

6. Lifting apparatus according to claim 5, **characterised in that** the holding member (10) takes the form of a frame in which the holding bores (10a) for the longitudinal supporting ties (5a, 5b, 5c) are arranged.

7. Lifting apparatus according to one of claims 1 to 6, **characterised in that** there are arranged in a second main plate (4b) of the at least two main plates (4a, 4b), on the inner side (4d) thereof, openings (14) in the form of blind holes in which, when the lifting apparatus is in the operational state, respective second ends (5e) of the longitudinal supporting ties (5a, 5b, 5c) are inserted and in which they are fastened in place.

8. Lifting apparatus according to claim 7, **characterised in that** each of the second ends (5d) of the longitudinal supporting ties (5a, 5b, 5c) is fastened in place in the opening (14) in the form of a blind hole by means of a screw or bolt (16) which is aligned in the direction defined by the longitudinal axis (L) of the longitudinal supporting tie (5a, 5b, 5c) and which is supported against the outer side (4e) of the second main plate (4b).

9. Lifting apparatus according to claim 8, **characterised in that** the screw or bolt (16) is accessible from the outer side (4f) of the second main plate (4b) for release and fastening.

10. Lifting apparatus according to one of claims 1 to 9, **characterised in that** the main plates (4a, 4b) are square-cornered in form and through-openings (8) and openings (14) in the form of blind holes are arranged in respective ones of the main plates (4a, 4b) at the corners of an imaginary quadrilateral and in particular a square.

11. Lifting apparatus according to one of claims 1 to 10, **characterised in that** the longitudinal supporting ties (5a, 5b, 5c) take the form of rods of circular cross-section.

12. Lifting apparatus according to one of claims 1 to 11, **characterised in that** a cable drum (2) whose axis of rotation (D) is aligned parallel to the longitudinal axes (L) of the longitudinal supporting ties (5a, 5b, 5c) is mounted at its two ends between the main plates (4a, 4b) and on the inner sides (4c, 4d) thereof.

## Revendications

1. Engin de levage, notamment palan (1), comportant un cadre de base (3) doté d'au moins deux plaques de base (4a, 4b), au moins deux poutres longitudinales (5a, 5b, 5c) dotées d'une première extrémité de poutre (5d) et d'une seconde extrémité de poutre opposée (5e) qui sont distantes l'une de l'autre et qui relient les plaques de base (4a, 4b) l'une à l'autre,
**caractérisé en ce que**
la première extrémité de poutre (5d) et la seconde extrémité de poutre (5e) des poutres longitudinales (5a, 5b, 5c) sont fixées de façon amovible aux plaques de base (4a, 4b), lorsque l'engin de levage est dans un état de fonctionnement, et une des au moins deux plaques de base (4a, 4b) est conformée de telle manière, que les poutres longitudinales (5a, 5b, 5c) peuvent être installées ou enlevées en direction de leur axe longitudinal (L) et à travers une des au moins deux plaques de base (4a, 4b) en rapport avec un montage, un démontage ou une transformation dudit cadre de base (3), ce pour quoi des ouvertures de passage (8) destinées au passage des poutres longitudinales (5a, 5b, 5c) sont ménagées dans une première plaque de base (4a) des au moins deux plaques de base (4a, 4b) en rapport avec le montage ou le démontage du cadre de base (3).

2. Engin de levage selon la revendication 1, **caractérisé en ce que** les ouvertures de passage (8) présentent une aire de passage qui est légèrement supérieure à la section des poutres longitudinales (5a, 5b, 5c).

3. Engin de levage selon la revendication 1 ou 2, **caractérisé en ce que**, lorsque l'engin de levage est en état de fonctionnement, une première extrémité de poutre (5d) des poutres longitudinales (5a,5b, 5c) est insérée et fixée dans l'une des ouvertures de passage (8).

4. Engin de levage selon l'une des revendications 1 à 3, **caractérisé en ce que**, lorsque l'engin de levage est en état de fonctionnement, la première extrémité de poutre (5d) des poutres longitudinales (5a, 5b, 5c) est immobilisée au niveau de la première plaque de base (4a) par un élément de retenue (6) en direction de l'axe longitudinal (L) de la poutre longitudinale (5a, 5b, 5c) et en direction opposée.

5. Engin de levage selon la revendication 4, **caractérisé en ce que** l'élément de retenue (10) est fixé à un côté extérieur (4e) de la première plaque de base (4a), **en ce que** l'élément de retenue (10) comporte un perçage de retenue (10) dans lequel la première extrémité de poutre (5d) fait saillie, et **en ce que** la première extrémité de poutre (5d) est fixée à l'élément de retenue (10) par un élément de fixation, notamment une vis (11).

6. Engin de levage selon la revendication 5, **caractérisé en ce que** l'élément de retenue (10) est conformé en cadre dans lequel sont ménagés les perçages de retenue (10a) destinés aux poutres longitudinales (5a, 5b, 5c).

7. Engin de levage selon l'une des revendications 1 à 6, **caractérisé en ce que** dans une seconde plaque de base (4b) des au moins deux plaques de base (4a, 4b), du côté intérieur (4) de celle-ci, sont ménagées des ouvertures borgnes (14) dans chacune desquelles est insérée et fixée une seconde extrémité de poutre (5e) des poutres longitudinales (5a, 5b, 5c) lorsque l'engin de levage est en état de fonctionnement.

8. Engin de levage selon la revendication 7, **caractérisé en ce que** chaque seconde extrémité de poutre (5d) des poutres longitudinales (5a, 5b, 5c) est fixée dans l'ouverture borgne (14) par une vis (16) qui est orientée en direction de l'axe longitudinal (L) de la poutre longitudinale (5a, 5b, 5c) et qui s'appuie sur le côté extérieur (4e) de la seconde plaque de base (4b).

9. Engin de levage selon la revendication 8, **caractérisé en ce que**, pour effectuer le démontage et la fixation, la vis (16) est accessible depuis un côté extérieur (4f) de la seconde plaque de base (4b).

10. Engin de levage selon l'une des revendications 1 à 9, **caractérisé en ce que** les plaques de base (4a, 4b) sont de forme rectangulaire, une ouverture borgne (14) ou une ouverture de passage (8) étant ménagée dans les plaques de base (4a, 4b) au niveau de chacun des coins d'un quadrilatère imaginaire, notamment un carré.

11. Engin de levage selon l'une des revendications 1 à 10, **caractérisé en ce que** les poutres longitudinales (5a, 5b, 5c) sont conformées en barres de section ronde.

12. Engin de levage selon l'une des revendications 1 à 11, **caractérisé en ce qu'**un tambour à câble (2) est monté, au niveau des deux extrémités, sur les côtés intérieurs (4c, 4d) des plaques de base (4a, 4b) et entre ceux-ci, l'axe de rotation (D) dudit tambour à câble étant orienté parallèlement à l'axe longitudinal (L) des poutres longitudinales (5a, 5b, 5c).
